# FASCICULE DE BREVET EUROPEEN

(11) **EP 1 327 712 B1**
(45) Date de publication et mention de la délivrance du brevet: **27.04.2005**
(21) Numéro de dépôt: 03290013.6
(22) Date de dépôt: 03.01.2003
(51) Int. Cl.: D04H 1/72, D04H 1/46

(54) **Machine de production d'un produit textile à motifs et produit non tissé ainsi obtenu**
Vorrichtung zur Herstellung eines gemusterten Textilproduktes und daraus hergestellter Vliesstoff
Machine for the production of a patterned textile product and nonwoven product produced therefrom

(30) Priorité: 15.01.2002 FR 0200419
(43) Date de publication de la demande: 16.07.2003
(73) Titulaire: Rieter Perfojet, 38330 Montbonnot (FR)
(72) Inventeur: Noelle, Frédéric, 38330 Saint-Nazaire les Eymes (FR)
(74) Mandataire: Eidelsberg, Albert

(56) Documents cités:
- FR-A- 2 799 214
- US-A- 3 679 535
- US-A- 5 768 756
- US-A- 6 055 710

## Description

La présente invention se rapporte aux machines de production de produits textiles tissés, tricotés et non tissés à motifs et aux non tissés produits par ces machines.

Aux US-A-6 055 710 et 5 768 756, on décrit des machines de production de non tissés dans lesquelles on utilise un tambour dont la surface la plus extérieure est constituée d'un manchon microperforé. Ces machines ne permettent pas d'obtenir des non tissés à motifs.

Au FR-2 799 214 on décrit une machine de production d'un non tissé qui comprend un tambour à surface latérale perforée. Le tambour est entraîné en rotation par rapport à son axe. La machine comprend un manchon troué qui est enfilé sur le tambour. En pratique, le manchon a un rapport de la somme des superficies des trous à la superficie de sa surface latérale totale qui est compris entre 5 et 75% et un diamètre des trous qui n'est pas supérieur à 1 mm. Un dispositif de projection de jet d'eau projette des jets d'eau en direction du tambour dans une direction sensiblement radiale à celui-ci et il est prévu des moyens de création d'une dépression à l'intérieur du tambour, qui permettent d'en évacuer l'air et l'eau.

Cette machine permet d'obtenir des non tissés à motifs. Mais ces non tissés ont beaucoup de pilosité et perdent l'aspect sensiblement plat que l'on recherche.

L'invention remédie à cet inconvénient par une machine qui permet d'obtenir des produits à motifs, dont la pilosité est faible et n'est pas apparente et qui conserve un aspect sensiblement plat des motifs. Ces machines peuvent être utilisés aussi pour produire des produits tissés ou tricotés à motifs en fibres naturelles, synthétiques ou artificielles.

Suivant l'invention, une gaine ajourée est enfilée sur le manchon et a des ajours dont au moins une dimension est supérieure à 2 mm.

D'une manière surprenante, cela permet de supprimer pratiquement la pilosité du non tissé à motifs et en rend la surface des motifs sensiblement plane.

De préférence, au moins une dimension des ajours est supérieure à 2 mm ou mieux à 10 mm et, de préférence, au moins deux dimensions perpendiculaires entre elles des ajours sont supérieures à 2 mm.

On a obtenu de bons résultats lorsque la gaine a une épaisseur comprise entre 0,1 et 2,5 mm et, de préférence, entre 0,3 et 1,0 mm.

On préfère que le rapport de la surface des ajours à la surface latérale totale de la gaine soit compris entre 10 et 70 %.

De préférence, les ajours de la gaine sont séparés par des ponts de matière microperforés de trous ayant des diamètres compris entre 50 et 500 microns. On facilite ainsi le drainage de l'eau, ce qui est utile notamment lorsque les ponts ont une dimension, notamment une largeur, supérieure à 3 mm, pour qu'il ne se crée pas de défauts et des marques sur le non tissé.

La répartition des trous dans le manchon peut être aléatoire. Les trous peuvent aussi être ordonnés, en étant alignés ou en quinconce. Le manchon peut être constitué d'un tissu métallique ou en matière synthétique ou en un mélange de tissu métallique et de matière synthétique. On préfère que le diamètre des trous soit compris entre 200 et 800 microns.

Le manchon peut être notamment un tissu métallique ou un tissu synthétique.

Le tambour tournant fermé peut avoir un corps fixe et une surface latérale tournante en tôle perforée ou en nid d'abeille, ce qui permet d'augmenter la pression des jets et la cadence de production avec un liage meilleur. Le tambour peut être un cylindre de bronze Sandusky ayant des trous en hélice. Ce peut être aussi un tube en tôle perforée roulée revêtu d'un manchon de drainage en tissu métallique grossier qui assure une bonne uniformité de l'extraction de l'eau.

L'invention vise enfin un produit non tissé qui comprend des éléments filiformes enchevêtrés et dans lequel sont embossées des parties à motifs. Suivant l'invention, les extrémités libres des filaments filiformes font saillie des parties à motifs d'une distance inférieure à 2 mm et, de préférence, inférieure à 1,5 et le nombre d'extrémités libres qui font ainsi saillie est inférieure à 10/5mm², de préférence à 5, et mieux encore à 3. On peut déterminer ladite distance et ledit nombre de la manière suivante : on observe à l'aide d'une loupe ayant un grossissement de 8 fois.

La face supérieure des parties en saillie est sensiblement plane, à la différence des non tissés à motifs antérieurs dans lesquels ces parties étaient nettement bombées, outre le fait qu'elles avaient une grande pilosité. On peut mesurer la planéité de la manière suivante : On peut mesurer la planéité de la manière suivante : Le non-tissé est testé avec un appareil de mesure d'épaisseur de non-tissés tel que recommandé par la norme EDANA ERT 30.5-99. Les faces bombées des parties en saillie sont placées face au pied mobile de l'appareil. Lorsque le pied mobile arrive en contact avec la partie bombée, la première valeur d'épaisseur est enregistrée. Lorsque le pied mobile continue sa descente et arrive au niveau le plus bas de la surface de la partie bombée, une deuxième valeur d'épaisseur est lue sur l'appareil. La différence entre ces deux valeurs correspond à la planéité des parties en relief. Plus cette différence est faible et meilleure est la planéité. Suivant l'invention, la planéité des parties en saillie est comprise entre 0,1 et 1,5 mm et, de préférence, inférieure à 1 mm.

On obtient de bons résultats lorsque les parties en saillie ont chacune au moins une dimension supérieure à 2 mm et, de préférence, ont deux dimensions perpendiculaires entre elles supérieures à 2,5 mm et lorsque les intervalles entre deux parties en saillie voisines est compris entre 0,5 et 10, les parties en saillie peuvent être circulaires, ovales ou polygonales, mais aussi avoir n'importe quelle forme en logo.

Les non tissés peuvent être constitués de fibres naturelles ou artificielles ou synthétiques. Les non tissés sont généralement obtenus par la technique dite de cardage ou aérodynamique, ils peuvent aussi être constitués de filaments continus thermoplastiques obtenus par la technique dite spunbond voire des meltblowns. Les non tissés peuvent aussi être obtenus par la technique dite voie humide, ils peuvent aussi être obtenus par la combinaison de plusieurs procédés comme par exemple spunbond + voiles cardés, spunbond + fibres natures liées par voie aérodynamique « airlaid ». De bons résultats ont été obtenus avec des non tissés de 30 à 150 g/m² à base de viscose, de mélanges viscose/polyester et de coton. Mais cette liste n'est pas limitative. Les épaisseurs des non tissés y compris les motifs en saillie sont généralement comprises entre 0,5 mm et 2,5 mm et la surélévation des parties en saillie est comprise entre 0,3 et 2,0. On mesure l'épaisseur et la surélévation de la manière suivante : On mesure l'épaisseur en plaçant le non-tissé dans un appareil de mesure d'épaisseur de non-tissés tel que recommandé par la norme EDANA ERT 30.5-99. La surélévation est mesurées avec une loupe de grossissement 8 fois et à graduations micrométrique.

Généralement le non tissé a subi un premier traitement de liaison sur une machine habituelle pour la liaison de non tissés par jets d'eau et immédiatement après est transféré en continu sur le dispositif faisant l'objet de l'invention. Ce traitement préalable n'est pas à effectuer pour les produits tissés et tricotés.

Pour la réalisation du traitement visant à réaliser les motifs, les jets ont un diamètre compris entre 80 et 170 microns et, de préférence, compris entre 100 et 140 microns. Le nombre de jets par mètre est compris entre 1000 et 5000 et, de préférence, entre 1500 et 4000. La pression d'eau dans les injecteurs est comprise entre 10 et 400 bars et, de préférence, entre 80 et 250 bars. En général, la dépression dans le tambour est comprise entre - 20 mbars (millibars) et -200 mbars et le tambour est entraîné à une vitesse comprise entre 1 et 400m/min.

Aux dessins annexés, donnés uniquement à titre d'exemple :

la figure 1 est une vue en perspective avec arrachement d'une machine suivant l'invention,

la figure 1a est une vue à plus grande échelle d'une partie de la gaine ajourée de la machine,

la figure 2 est une vue schématique d'une installation incorporant la machine suivant l'invention,

les figures 2a et 2b sont des vues à plus grande échelle de deux parties de l'installation de la figure 2,

la figure 2c est une vue correspondant à la figure 2b d'une machine antérieure,

la figure 3 est une vue en plan schématique d'un non tissé suivant l'invention, et

la figure 4 est une vue en coupe schématique correspondant à la figure 3.

La machine représentée schématiquement à la figure 1 comprend un tambour 1 intérieur composé d'un corps fixe et d'une tôle formant la surface latérale. La surface latérale est entraînée en rotation par un dispositif 2 d'entraînement à courroie 3. La surface latérale est perforée de perforations d'un diamètre de 10 mm. Le rapport (taux de vide) de la somme des superficies des perforations à la superficie totale de la surface latérale est de -70%. Ce tambour 1 est entouré d'un manchon 4 enfilé sur le tambour. Le manchon est troué. Le rapport de la somme des superficies des trous à la superficie de la surface latérale totale est de 10%. Les trous ont un diamètre de 0,30 mm.

Le manchon 4 est entouré à son tour d'une gaine 5 ajourée que l'on voit mieux à la figure 1a. Les ajours 6 sont de forme hexagonale, leur plus grande dimension est de 10 mm. L'intérieur du tambour 1 communique avec un tuyau 7 d'extraction de l'air et de l'eau. Deux injecteurs 8 et 9 envoient respectivement des jets d'eau en direction de la gaine 5.

La gaine 5 est en acier inoxydable, en laiton ou en nickel, voire en matière plastique. Les ajours 6 sont découpés par la technique dite de poinçonnage ou encore par découpe laser ou encore par découpe jet d'eau. Il est aussi possible d'obtenir les ajours 6 par la technique dite par électrodéposition de nickel couramment employée pour la fabrication de cylindres de sérigraphie. Il est aussi possible d'utiliser des matières plastiques ou des élastomères découpés par laser ou d'autres techniques. La gaine a une épaisseur comprise entre 0,1 et 2 mm et, de préférence, comprise entre 0,3 et 1 mm.

Le tambour 1 a un taux de vide compris entre 5 et 75% et, de préférence, entre 10 et 50%. Le tambour 1 a un diamètre de 520 mm environ.

Le manchon 4 est, de préférence, en nickel et est obtenu par électrodéposition de nickel. Il est microperforé de trous de diamètre allant de 50 à 500 microns et, de préférence, compris entre 200 et 400 microns. Il a une épaisseur comprise entre 0,1 et 0,6 mm et, de préférence, comprise entre 0,2 et 0,4 mm.

A la figure 3, les motifs en saillie sont hexagonaux. Les ajours sont délimités par des parties pleines ou ponts de matières. Ces ponts sont perforés de trous d'un diamètre compris entre 100 et 300 microns. A la figure 4 on désigne par e l'épaisseur totale du non tissé, par h la surélévation des motifs et par I la longueur des poils, mesurée perpendiculairement au non tissé.

Les exemples suivants illustrent l'invention.

### Exemple 1 : Figures 2, 2a et 2b

On réalise un produit conforme à l'invention de la manière suivante. Une nappe d'environ 65 g/m² composée de 100% de fibres de viscose de 1,7 dtex et de 40 mm est produite à une vitesse de 60 m/min. par une carde de type carde pour non tissés. Cette nappe est transportée par un tapis de convoyage sur une unité de liage hydraulique du type commercialisé sous la dénomination "Jetlace 3000" adaptée pour la mise en oeuvre du procédé conforme à l'invention. La nappe est compactée entre le convoyeur de transport et un premier cylindre de liage revêtu d'une enveloppe micro-perforée, les trous étant disposés de manière aléatoire, tel que décrit dans le brevet français n° 2 734 285. Lors du compactage, le voile est mouillé par l'intermédiaire de l'injecteur situé derrière le convoyeur de transport, juste après le point de compactage, injecteur qui est disposé perpendiculairement à la génératrice du cylindre. Cet injecteur est équipé d'une plaque perforée de trous de 140 microns distants les uns des autres d'une distance de 1 mm et fonctionnant à une pression de 15 bars. Le voile ainsi compacté et mouillé légèrement prélié est alors soumis à l'action de deux injecteurs hydrauliques successifs projetant des jets d'eau de 120 microns de diamètre à des vitesses croissantes de 100 et 125 m/seconde. Les jets d'eau étant espacés les uns des autres de 0,6 mm. Après traitement de liage, le voile lié subit un traitement conforme à l'invention en le faisant passer sur le tambour 1 rotatif ayant le manchon 4 et la gaine 5 : la gaine 5 présente des ajours hexagonaux de 12 mm et une épaisseur de 0,8 mm et un taux de vide (rapport de la somme des superficies des ajours à la superficie totale de la surface latérale) de 50%. Elle est ajustée sur le manchon 4 microperforé dont les trous ont un diamètre de 300 microns et une densité de trous de 100 trous par centimètre carré. Ce manchon microperforé a une épaisseur de 0,35 mm. Le voile fibreux préalablement consolidé sur le cylindre précédent est soumis à l'action de deux injecteurs successifs délivrant des jets de 120 microns de diamètre à une vitesse de 150 m/seconde, les jets étant espacés les uns des autres de 0,6 mm. Les perforations du tambour ont un diamètre de 10 mm. Le rapport de la somme des superficies des perforations à la superficie totale de la surface latérale est de 70%. Le voile est ensuite transféré sur un tapis aspirant connecté à un générateur de vide, puis séché à la température de 150°C dans un four à air traversant puis enroulé sous forme d'une bobine. On obtient un non tissé pesant environ 60 g/m² présentant un motif hexagonal d'une bonne définition du motif hexagonal et dont les parties en saillie (motifs) sont exemptes de pilosité ou de fibres hérissées comme représenté aux figures 3 et 4. L'intervalle entre deux motifs voisins est de 3 mm. Le non tissé a une épaisseur de 0,7 mm et les motifs sont surélévés de 0,5 mm. Une observation à la loupe de cinq motifs pris au hasard montre que le nombre de poil par 5 mm² est inférieur à 4 dans chaque motif et que la longueur des quelques poils qui apparaissent, décomptée à partir du niveau de la face supérieure du motif est inférieure à 1,5 mm.

### Exemple 2 :

Les conditions de traitement sont les mêmes que celles données dans l'exemple 1. On réalise un produit constitué par un mélange de fibres de viscose et de polyester 70/30. Les fibres ont un titre de 1,7 dtex et une longueur de 40 mm. La nappe formée pèse, à la sortie de la carde environ 65 g/m² et après traitement environ 60 g/m². Elle présente un motif hexagonal de bonne définition et dont les parties en relief sont exemptes de pilosité comme à l'exemple 1.

### Exemple comparatif : Figure 2c :

On réalise les mêmes exemples que précédemment, mais le deuxième tambour rotatif est modifié en enlevant le manchon microperforé placé à l'intérieur de la gaine ajourée. Les produits ainsi obtenus présentent un motif de mauvaise définition et dont les parties en saillie présentent une forte pilosité et de nombreuses fibres hérissées dans le cas du non tissé en viscose et dans le cas du mélange viscose/polyester. De nombreuses fibres (15/5 mm²) sont dressées à la surface des parties en saillie et de plus ces fibres sont facilement arrachées de la surface et certaines ont une longueur de 10 mm.

### Exemple 3

### "Produit textile"

Un tissu de coton de 100 g/m2 subit un traitement sur un ensemble conforme à l'invention et identique à celui des exemples 1 et 2. A une vitesse de 5 m/minute, il est soumis à l'action de deux injecteurs successifs délivrants des jets de 120 microns de diamètre à une vitesse de 243 m/seconde, les jets étant espacés les uns des autres de 0,6 mm. Le tissu est ensuite séché dans un four à air traversant à une température de 100°C. Le tissu présente un motif hexagonal en relief et exempt de pilosité.

## Revendications

1. Machine de production d'un produit textile à motifs, comprenant un tambour (1) à surface latérale perforée et entraînée en rotation par rapport à son axe, un manchon (4) troué enfilé sur le tambour (1), et ayant un rapport de la somme des superficies des trous à la superfice de sa surface latérale totale compris entre 5 et 75% et, de préférence, entre 7 et 50 et un diamètre des trous non supérieur à 1 mm, un dispositif (8, 9) de projection de jets d'eau en direction du tambour (1) dans une direction sensiblement radiale à celui-ci et des moyens (7) de création d'une dépression à l'intérieur du tambour (1), **caractérisée en ce qu'**une gaine (5) ajourée est enfilée sur le manchon (4) et a des ajours (6) dont au moins une dimension est supérieure à 2 mm.

2. Machine suivant la revendication 1, **caractérisée en ce qu'**au moins une dimension des ajours (6) est supérieure à 10 mm.

3. Machine suivant la revendication 1 ou 2, **caractérisée en ce que** la gaine (5) a une épaisseur comprise entre 0,1 et 2,5 mm.

4. Machine suivant l'une des revendications 1 à 3, **caractérisée en ce que** le rapport de la somme des superficies des ajours à la superficie de la surface latérale totale de la gaine (5) est compris entre 10 et 70 %.

5. Machine suivant l'une la revendication 1, 2, 3 ou 4, **caractérisée en ce que** les ajours (6) sont séparés par des ponts de matière microperforés de trous d'un diamètre compris entre 50 et 500 microns.

6. Machine suivant l'une des revendications 1 à 5, **caractérisée en ce que** le diamètre des trous du manchon (4) est compris entre 200 et 800 µm.

7. Non tissé pouvant être produit par la machine suivant l'une des revendications 1 à 6 qui comprend des éléments filiformes enchevêtrés et dans lequel sont embossées des parties à motifs, **caractérisé en ce que** les extrémités libres des filaments filiformes font saillie des parties à motifs sur une longueur inférieure à 1 mm et le nombre de ces extrémités est inférieur à 10/5 mm².

8. Non tissé suivant la revendication 7, **caractérisé en ce que** la face supérieure des parties en saillie est sensiblement plane.

9. Non tissé suivant la revendication 7 ou 8, **caractérisé en ce que** chaque partie en saillie a au moins une dimension supérieure à 2 mm.

10. Non tissé suivant la revendication 7, 8 ou 9, **caractérisé en ce que** la surélévation des parties en saillie est comprise entre 0,3 et 2,0 mm.

11. Non tissé suivant l'une des revendications 7 à 10, **caractérisé en ce que** l'épaisseur du non tissé, y compris les motifs en saillie, est comprise entre 0,5 et 2,5 mm.

## Patentansprüche

1. Maschine zum Herstellen eines gemusterten Textilprodukts, die eine Trommel (1) mit perforierter Seitenfläche, die um ihre Achse angetrieben ist, eine löchrige Hülse (4), die auf die Trommel (1) aufgezogen ist und die ein Verhältnis der Summe der Oberflächen der Löcher zu der Oberfläche seiner gesamten Seitenfläche zwischen 5 und 75 % und vorzugsweise zwischen 7 und 50 % sowie einen Durchmesser der Löcher nicht größer als 1 mm hat, eine Vorrichtung (8, 9) zum Spritzen von Wasserstrahlen in Richtung der Trommel (1) in eine Richtung im Wesentlichen radial zu dieser, und Mittel (7) zum Erzeugen eines Unterdrucks im Inneren der Trommel (1) umfasst, **dadurch gekennzeichnet, dass** eine durchbrochene Hülle (5) auf die Hülse (4) aufgezogen ist und Durchbrüche (6) hat, von welchen mindestens ein Maß größer als 2 mm ist.

2. Maschine nach Anspruch 1, **dadurch gekennzeichnet, dass** mindestens ein Maß der Durchbrüche (6) größer als 10 mm ist.

3. Maschine nach Anspruch 1 oder 2, **dadurch gekennzeichnet, dass** die Hülle (5) eine Stärke zwischen 0,1 und 2,5 mm hat.

4. Maschine nach einem der Ansprüche 1 bis 3, **dadurch gekennzeichnet, dass** das Verhältnis der Summe der Oberflächen der Durchbrüche zu der Oberfläche der gesamten Seitenfläche der Hülle (5) zwischen 10 und 70 % liegt.

5. Maschine nach einem der Ansprüche 1, 2, 3 oder 4, **dadurch gekennzeichnet, dass** die Durchbrüche (6) durch Brücken aus mikroperforiertem Stoff mit Löchern mit einem Durchmesser zwischen 50 und 500 Mikrometer getrennt sind.

6. Maschine nach einem der Ansprüche 1 bis 5, **dadurch gekennzeichnet, dass** der Durchmesser der Löcher der Hülse (4) zwischen 200 und 800 µm liegt.

7. Vlies, das von der Maschine gemäß einem der Ansprüche 1 bis 6 hergestellt werden kann, das fadenförmige verfilzte Elemente umfasst, und in das Musterteile geprägt sind, **dadurch gekennzeichnet, dass** die freien Enden der fadenförmigen Fäden aus den Musterteilen über eine Länge vorstehen, die kleiner als 1 mm ist, und dass die Zahl dieser Enden kleiner als 10/5 mm² ist.

8. Vlies nach Anspruch 7, **dadurch gekennzeichnet, dass** die obere Seite der vorstehenden Teile im Wesentlichen eben ist.

9. Vlies nach Anspruch 7 oder 8, **dadurch gekennzeichnet, dass** jeder vorstehende Teil mindestens ein Maß größer als 2 mm hat.

10. Vlies nach Anspruch 7, 8 oder 9, **dadurch gekennzeichnet, dass** die Überhöhe der vorstehenden Teile zwischen 0,3 und 2,0 mm liegt.

11. Vlies nach einem der Ansprüche 7 bis 10, **dadurch gekennzeichnet, dass** die Stärke des Vlieses, die vorstehenden Muster inbegriffen, zwischen 0,5 und 2,5 mm liegt.

## Claims

1. Machine for producing a patterned textile product, comprising a drum (1) with a perforated lateral surface rotated about its axis, a sleeve (4) with holes which is slipped over the drum (1), and having a ratio of the sum of the surface areas of the holes to the surface area of its total lateral surface of between 5 and 75% and, preferably, between 7 and 50, and a hole diameter not greater than 1 mm, a device (8, 9) for spraying water jets in the direction of the drum (1) in a direction substantially radial thereto and means (7) for creating a vacuum inside the drum (1), **characterized in that** an apertured sheath (5) is slipped over the sleeve (4) and has apertures (6) of which at least one dimension is greater than 2 mm.

2. Machine according to Claim 1, **characterized in that** at least one dimension of the apertures (6) is greater than 10 mm.

3. Machine according to Claim 1 or 2, **characterized in that** the sheath (5) has a thickness of between 0.1 and 2.5 mm.

4. Machine according to one of Claims 1 to 3, **characterized in that** the ratio of the sum of the surface areas of the apertures to the surface area of the total lateral surface of the sheath (5) is between 10 and 70%.

5. Machine according to one of Claims 1, 2, 3 or 4, **characterized in that** the apertures (6) are separated by bridges of microperforated material with holes having a diameter of between 50 and 500 microns.

6. Machine according to one of Claims 1 to 5, **characterized in that** the hole diameter of the sleeve (4) is between 200 and 800 µm.

7. Nonwoven which may be produced by the machine according to one of claims 1 to 6, which comprises entangled filiform elements and in which patterned parts are embossed, **characterized in that** the free ends of the filiform filaments project from the patterned parts over a length less than 1 mm and the number of these ends is less than 10/5 mm².

8. Nonwoven according to Claim 7, **characterized in that** the upper face of the projecting parts is substantially flat.

9. Nonwoven according to Claim 7 or 8, **characterized in that** each projecting part has at least one dimension greater than 2 mm.

10. Nonwoven according to Claim 7, 8 or 9, **characterized in that** the additional height of the projecting parts is between 0.3 and 2.0 mm.

11. Nonwoven according to one of Claims 7 to 10, **characterized in that** the thickness of the nonwoven, including the projecting patterns, is between 0.5 and 2.5 mm.
